# EUROPÄISCHE PATENTSCHRIFT

(11) **EP 1 316 713 B1**
(45) Veröffentlichungstag und Bekanntmachung des Hinweises auf die Patenterteilung: **17.08.2005**
(21) Anmeldenummer: 02025026.2
(22) Anmeldetag: 11.11.2002
(51) Int. Cl.: F02F 7/00, F02B 77/00, F01M 11/00, F01M 1/02

(54) **Ölauffangvorrichtung für eine Brennkraftmaschine**
Oil carter for an internal combustion engine
Bac à huile pour un moteur à combustion interne

(30) Priorität: 01.12.2001 DE 10159105
(43) Veröffentlichungstag der Anmeldung: 04.06.2003
(73) Patentinhaber: Dr.Ing. h.c.F. Porsche Aktiengesellschaft, 70435 Stuttgart (DE)
(72) Erfinder: Maier, Frank, 71287 Weissach (DE); Huber, Markus, 80801 München (DE)

(56) Entgegenhaltungen:
- EP-A- 0 744 533
- US-A- 1 711 297
- US-A- 4 911 119
- US-A- 5 190 005
- US-A- 5 934 241

## Beschreibung

Die Erfindung geht aus von einer Ölauffangvorrichtung für eine Brennkraftmaschine nach den Merkmalen des Oberbegriffs des Anspruchs 1.

In der GB 2 127 485 A ist eine Brennkraftmaschine dargestellt, bei der in der Ölwanne eine Ölpumpe zur Versorgung der Verbraucher mit Schmieröl angeordnet ist. Das Gehäuse der Ölpumpe und die Ölwanne sind dabei am Kurbelgehäuse befestigt. Der Druckausgang der Ölpumpe führt über entsprechende Druckleitungen zu einem Ölfilter, der oft zusammen mit einem Ölkühler als Modul aussen am Kurbelgehäuse bzw. der Ölwanne befestigt ist. In diesen Fällen muß u.a. gewährleistet sein, dass der Druckausgang der Ölpumpe, die mit entsprechenden Durchgangsöffnungen versehene Ölwanne und die nachfolgenden an der Ölwanne befestigten Baugruppen zueinander fluchten.

In der EP 744533 A1 ist eine Brennkraftmaschine dargestellt, bei der in der Ölwanne eine Ölpumpe zur Versorgung der Verbrauchen mit Schmieröl angeordnet ist. An die Aussenseit der Ölwanne sind ein Wärmetauscher und ein Ölfilter angesetzt. Eine Rohrleitung verbindet die Ölpumpe mit dem Wärmetauscher.

Aufgabe der Erfindung ist es daher, Maßnahmen vorzusehen, die gewährleisten, dass die am Kurbelgehäuse befestigte Ölwanne zur ebenfalls am Kurbelgehäuse befestigten Ölpumpe ausgerichtet ist.

Die Lösung der Aufgabe erfolgt durch die im Anspruch 1 angegebenen Merkmale.

Durch am Gehäuse der Ölpumpe und an der Ölwanne vorgesehene Passflächen, die jeweils als Anschläge zusammen wirken, ist auf einfache Art und Weise eine entsprechende Ausrichtung der Ölwanne bzw. des Ölführungsgehäuses zur Ölpumpe sichergestellt. Damit ist auch die Ausrichtung von an der Ölwanne befestigten Baugruppen, wie z.B. einer Ölfilterkonsole, zum Kurbelgehäuse der Brennkraftmaschine gewährleistet; in den Baugruppen vorgesehene fluidführende Kanäle können zu den im Kurbelgehäuse vorgesehenen weiterführenden Kanälen fluchtend ausgerichtet werden. In den Unteransprüchen sind weitere vorteilhafte Ausgestaltungen und Verbesserungen der erfindungsgemäßen Ölauffangvorrichtung enthalten.

Ein Ausführungsbeispiel der Erfindung ist in der nachfolgenden Beschreibung und Zeichnung näher erläutert.

Es zeigen:
- Fig. 1: eine Draufsicht auf eine Ölauffanggehäuse,
- Fig. 2: eine an ein Kurbelgehäuseunterteil angeflanschte Schmierölpumpe,
- Fig. 3: die Schmierölpumpe zusammen mit einer Ölabsaugpumpe für zwei Abgasturbolader und
- Fig. 4: eine Stirnansicht auf das Ölauffanggehäuse mit angeflanschter Konsole für einen Ölfilter und einen Öl/Wasserwärmetauscher.

### Beschreibung des Ausführungsbeispiels

Das in Fig. 1 dargestellte Ölauffanggehäuse, im folgenden als Ölwanne 2 bezeichnet, ist im zusammengebauten Zustand mit seiner Flanschfläche 4 an einer Flanschfläche 6 eines Kurbelgehäuseunterteils 8, einem sog. bedplate, befestigt. Auf der Unterseite des Kurbelgehäuseunterteils 8 ist eine als Doppelpumpe ausgebildete Schmierölpumpe 10 befestigt. In der Ölwanne 2 ist ein erster Ölsammelraum 12 ausgebildet, in dem sich das für die Schmierölversorgung notwendige Öl in einem Ölsumpf ansammelt. Im ersten Ölsammelraum 12 ist ein Ölschnorchel 14 angeordnet, der über eine erste Ölabsaugleitung 16 zu einer Saugseite einer ersten Pumpenstufe der Doppelölpumpe 10 führt. In der Ölwanne 2 ist ein zweiter, hinterer Ölsammelraum 18 ausgebildet, an dessen tiefster Stelle ebenfalls ein Ölschnorchel 20 angeordnet ist, der über eine zweite Ölabsaugleitung 22 mit einer Saugseite einer zweiten Pumpenstufe der Schmierölpumpe 10 verbunden ist.

In die Ölwanne 2 ist ein Kunststoff - Einlegeteil 24 eingesetzt, das die beiden Ölsammelräume 12 und 18 voneinander trennt. Das Einlegeteil 24 dient als Ölbarriere und verhindert auch bei Steigungsfahrten des Kraftfahrzeugs, dass das Schmieröl aus dem ersten Ölsammelraum 12 in den Kurbelraum und/oder in den zweiten Ölsammelraum 18 übertreten kann. Im zweiten Ölsammelraum 18 wird das Schmieröl von den Hauptlagern der Kurbelwelle und das Schmieröl aus den nicht dargestellten Spritzdüsen für die Kolbenkühlung aufgefangen und über die zweite Ölabsaugleitung 22 in den ersten Ölsammelraum 12 zurückgefördert.

Das Gehäuse der Ölpumpe 10 weist ein Deckelelement 26 auf, das gleichzeitig als Befestigungsträger für die Ölpumpe 10 ausgebildet und an seinen beiden Seiten mit zwei Befestigungsflanschen 28 und 30 versehen ist. Am hinteren Ende der Ölpumpe 10 ist eine dritter Befestigungsflansch 32 vorgesehen; mit Hilfe der drei Befestigungsflansche 28, 30, 32 ist die Ölpumpe 10 am Kurbelgehäuseunterteil 8 der Brennkraftmaschine befestigt. An den beiden Befestigungsflanschen 28 und 30 sind als Anschläge wirkende Passflächen 34 und 36 vorgesehen, die mit ebenfalls als Anschläge wirkenden Passflächen 38 und 40 in der Ölwanne 2 zusammenwirken. Die erste, in der Ölwanne 2 vorgesehene Passfläche 38 ist als Planfläche aus der Innenwand der Ölwanne 2 herausgebildet, während die zweite Passfläche 40 durch einen von der Innenwand der Ölwanne 2 in den Ölsammelraum 12 hineinragenden Steg 42 gebildet ist. Durch die als Anschläge wirkenden Passflächen 34 bis 40 wird die Ölwanne 2, die ebenfalls am Kurbelgehäuseunterteil 8 befestigt ist, an der Ölpumpe 10 ausgerichtet. Die Ausrichtung der Ölwanne 2 an der Ölpumpe 10 ist für die nachfolgend beschriebenen Baugruppen, die an der Ölwanne 2 befestigt sind, von Bedeutung.

Die Ölpumpe 10 wird über ein Kettenzahnrad 44, das wiederum über einen Kettentrieb mit einem nicht dargestellten Kurbelwellenzahnrad verbunden ist, angetrieben. An der Stirnseite der Ölwanne 2 ist weiterhin eine Turbolader - Absaugpumpe 46 angeflanscht, die ebenfalls über das Kettenzahnrad 44 angetrieben ist. Dazu ist das Kettenzahnrad 44 mit einem Mitnehmer 48 versehen, in den ein Zwischenstück 50 einer Oldham - Kupplung 52 eingreift. Zwei Eintrittsstutzen 54, 56 der Absaugpumpe 46 sind mit nicht dargestellten Ölabsaugleitungen verbunden, die jeweils zu einer Antriebswelle eines Abgasturboladers der zweireihig ausgebildeten Brennkraftmaschine führen und über die das den Antriebswellen zugeführte Schmieröl abgesaugt wird. Mit der Ausrichtung der Ölwanne 2 an der Ölpumpe 10 wird sichergestellt, dass die beiden Antriebsachsen der Ölpumpe 10 und der Turbolader- Absaugpumpe 46 zueinander fluchten, so dass über die Oldham- Kupplung 52 die entsprechende Antriebsverbindung hergestellt werden kann.

Als zweite Baugruppe ist ebenfalls an der Stirnseite der Ölwanne 2 eine Konsole 58 befestigt, die einen Ölfilter 60 und einen Öl/Wasserwärmetauscher 62 aufnimmt. Dabei wird das von der Ölpumpe 10 aus dem Ölsammelraum 12 abgesaugte Schmieröl über eine an den Druckausgang 64 der Ölpumpe 10 angeschlossene Leitung (nicht dargestellt) und eine in der Ölwanne 2 vorgesehene Öffnung (nicht dargestellt) über den Ölfilter 60 und den Öl/Wasserwärmetauscher 62 zu den Verbrauchern geführt. Auch in diesem Fall ermöglicht die vorbeschriebene Ausrichtung der Ölwanne 2 an der Ölpumpe 10, dass der Druckausgang 64 der Ölpumpe 10 mit der für den Öldurchtritt vorgesehenen Öffnung in der Ölwanne 2 bzw. mit dem in der Konsole 58 integrierten Öleintrittsstutzen fluchtet.

## Patentansprüche

1. Ölauffangvorrichtung für eine Brennkraftmaschine mit einem unterhalb eines Kurbelgehäuses angeordneten Ölauffanggehäuse, in dem eine Schmierölpumpe (10) angeordnet ist, die am Kurbelgehäuse (8) befestigt ist, wobei im Ölauffanggehäuse mindestens ein Ölsammelraum (12) ausgebildet ist, in den eine Ölabsaugleitung (16) der Schmierölpumpe (10) eingreift und das Schmieröl über die Druckseite zu den Verbrauchern fördert, sowie mit am Ölauffanggehäuse befestigten Baugruppen, **dadurch gekennzeichnet, dass** am Gehäuse der Schmierölpumpe (10) und am Ölauffanggehäuse (2) als Anschläge fungierende Passflächen (34 bis 40) vorgesehen sind, über die das Ölauffanggehäuse (2) an der Schmierölpumpe (10) ausgerichtet ist.

2. Ölauffangvorrichtung nach Anspruch 1, **dadurch gekennzeichnet, dass** das Gehäuse der Schmierölpumpe (10) einen Träger (26) zur Befestigung der Ölpumpe (10) am Kurbelgehäuse (8) aufweist, wobei am Befestigungsträger (26) zwei Passflächen (34, 36) vorgesehen sind, die mit zwei im Ölauffanggehäuse (2) vorgesehenen Passflächen (38, 40) als Anschläge zusammenwirken.

3. Ölauffangvorrichtung nach Anspruch 2, **dadurch gekennzeichnet, dass** die erste im Ölauffanggehäuse (2) vorgesehene Passfläche (38) als eine aus der Innenwand des Ölauffanggehäuses (2) herausgearbeitete Planfläche ausgebildet ist, während die zweite Passfläche an einem von der Innenwand in den Ölsammelraum (12) hineinragenden Steg (42) ausgebildet ist.

4. Ölauffangvorrichtung nach einem der vorhergehenden Ansprüche, **dadurch gekennzeichnet, dass** auf einer Stirnseite des Ölauffanggehäuses (2) eine Ölabsaugpumpe (46) für mindestens einen Abgasturbolader befestigt ist, die zusammen mit der Schmierölpumpe (10) über ein gemeinsames Antriebszahnrad (44) angetrieben ist.

5. Ölauffangvorrichtung nach einem der Ansprüche 1 bis 3, **dadurch gekennzeichnet, dass** auf einer Stirnseite des Ölauffanggehäuses (2) eine Konsole (58) befestigt ist, die einen Ölfilter (60) und eine Öl/Wasser- Wärmetauscher (62) aufnimmt.

## Claims

1. An oil-collection device for an internal-combustion engine with an oil-collection housing which is arranged below a crankcase and in which is arranged a lubricating-oil pump (10) which is fastened to the crankcase (8), wherein at least one oil-collection chamber (12) is formed in the oil-collection housing, an oil-suction line (16) of the lubricating-oil pump (10) engaging in the oil-collection chamber (12) and conveying the lubricating oil by way of the pressure side to the consumer devices, as well as with sub-assemblies fastened to the oil-collection housing, **characterized in that** fitting surfaces (34 to 40), which act as stops and by way of which the oil-collection housing (2) is orientated on the lubricating-oil pump (10), are provided on the housing of the lubricating-oil pump (10) and on the oil-collection housing (2).

2. An oil-collection device according to Claim 1, **characterized in that** the housing of the lubricating-oil pump (10) has a support (26) for fastening the oil pump (10) to the crankcase (8), wherein two fitting surfaces (34, 36), which co-operate with two fitting surfaces (38, 40) provided in the oil-collection housing (2) as stops, are provided on the fastening support (26).

3. An oil-collection device according to Claim 2, **characterized in that** the first fitting surface (38) provided in the oil-collection housing (2) is designed in the form of a plane surface formed from the inner wall of the oil-collection housing (2), whereas the second fitting surface is formed on a web (42) projecting from the inner wall into the oil-collection chamber (12).

4. An oil-collection device according to one of the preceding Claims, **characterized in that** an oil-suction pump (46) for at least one exhaust-gas turbocharger is fastened to an end face of the oil-collection housing (2), the oil-suction pump (46) being driven together with the lubricating-oil pump (10) by way of a common driving toothed wheel (44).

5. An oil-collection device according to one of Claims 1 to 3, **characterized in that** a bracket (58), which receives an oil filter (60) and an oil / water heat exchanger (62), is fastened to an end face of the oil-collection housing (2).

## Revendications

1. Dispositif de récupération d'huile pour un moteur à combustion interne, comportant un bac à huile, qui est agencé en dessous d'un carter de vilebrequin et dans lequel est agencée une pompe à huile de lubrification (10), qui est fixée contre le carter de vilebrequin (8), au moins un collecteur d'huile (12) étant réalisé dans le bac à huile (2), dans lequel s'engage un conduit d'aspiration d'huile (16) de la pompe à huile de lubrification (10) et achemine l'huile de lubrification par l'intermédiaire du côté sous pression vers les consommateurs, et comportant des groupes d'organes fixés contre le bac à huile, **caractérisé en ce que** des surfaces d'ajustement (34 à 40) faisant fonction de butées sont prévues contre le carter de la pompe à huile (10) et contre le bac à huile (2), lesquelles assurent l'alignement du bac à huile (2) avec la pompe à huile (10).

2. Dispositif de récupération d'huile selon la revendication 1, **caractérisé en ce que** le carter de la pompe à huile (10) comporte un support (26) destiné à la fixation de la pompe à huile (10) contre le carter de vilebrequin (8), deux surfaces d'ajustement (34, 36) étant prévues sur le support de fixation (26), lesquelles coopèrent avec deux surfaces d'ajustement (38, 40) formant des butées et prévues dans le bac à huile (2).

3. Dispositif de récupération d'huile selon la revendication 2, **caractérisé en ce que** la première surface d'ajustement (38) prévue dans le bac à huile (2) est conçue sous forme de surface plane réalisée dans la paroi intérieure du bac à huile (2), alors que la deuxième surface d'ajustement est réalisée sur une saillie (42) s'engageant à partir de la paroi intérieure à l'intérieur du collecteur d'huile (12).

4. Dispositif de récupération d'huile selon l'une quelconque des revendications précédentes, **caractérisé en ce que** sur un côté frontal du bac à huile (2) est fixée une pompe d'aspiration d'huile (46) pour au moins un turbocompresseur, laquelle est actionnée conjointement avec la pompe à huile de lubrification (10) par l'intermédiaire d'une roue dentée d'entraînement (44) commune.

5. Dispositif de récupération d'huile selon l'une quelconque des revendications 1 à 3, **caractérisé en ce que** sur un côté frontal du bac à huile (2) est fixée une console (58) qui reçoit un filtre à huile (60) et un échangeur thermique huile/eau (62).
